# EUROPÄISCHE PATENTSCHRIFT

(11) **EP 3 972 883 B1**
(45) Veröffentlichungstag und Bekanntmachung des Hinweises auf die Patenterteilung: **03.05.2023**
(21) Anmeldenummer: 20739865.2
(22) Anmeldetag: 22.06.2020
(51) Int. Cl.: B61D 3/10

(54) **SCHIENENFAHRZEUG**
RAIL VEHICLE
VÉHICULE FERROVIAIRE

(30) Priorität: 22.07.2019 DE 102019210814
(43) Veröffentlichungstag der Anmeldung: 30.03.2022
(73) Patentinhaber: Siemens Mobility GmbH, 81739 München (DE)
(72) Erfinder: SCHAEFER-ENKELER, Andreas, 91341 Röttenbach (DE)
(74) Vertreter: Siemens Patent Attorneys
(86) Internationale Anmeldenummer: PCT/EP2020/067301
(87) Internationale Veröffentlichungsnummer: WO 2021/013450

(56) Entgegenhaltungen:
- EP-A1- 2 179 905
- BE-A- 541 049
- BE-A- 551 399
- DE-A1-102012 008 186
- DE-C- 688 777

## Beschreibung

Die Erfindung bezieht sich auf ein Schienenfahrzeug mit wenigstens zwei angetriebenen Endwagen, die jeweils auf zwei endständigen Fahrwerken abgestützt sind und mit wenigstens einem zwischen den Endwagen angeordneten Mittelwagen.

Ein solches Schienenfahrzeug ist beispielsweise aus der DE 10 2012 008186 A1 bekannt, die einen vierteiligen Regionalzug aus zwei einstöckigen Endwagen und zwei doppelstöckigen Mittelwagen zum Gegenstand hat.

Des weiteren ist es aus der BE 551 399 A bekannt, einen Schienenfahrzeugwagen in seiner Längsrichtung in drei gekoppelte Wagenkastenteile aufzuteilen, deren einander zugewandte Enden auf einem ihnen gemeinsamen Fahrwerk mit einer einzigen Spurführungseinheit und deren einander abgewandte Enden jeweils auf einem Fahrwerk mit wenigstens zwei Spurführungseinheiten abgestützt sind.

Schienenfahrzeuge der eingangs genannten Art werden für die Beförderung von Personen eingesetzt. Insbesondere Fernverkehrszüge, die das vorgegebene Lichtraumprofil nach UIC 505 einhalten müssen, weisen üblicherweise in der zweiten Klasse eine zwei-plus-zwei-Bestuhlung und in der ersten Klasse eine zwei-plus-eins-Bestuhlung auf. Diese Bestuhlung in den Klassen ist durch eine bei der gewählten Wagenkastenlänge maximal mögliche Wagenbreite vorgegeben, die sich aus der Einhaltung der oben genannten UIC-Norm ergibt.

Insbesondere bei einstöckigen Zügen ist es wünschenswert, in den einzelnen Fahrzeugklassen eine höhere Anzahl von Fahrgästen unterzubringen. Insofern ist es erstrebenswert, in der zweiten Klasse eine zwei-plus-drei-Bestuhlung und in der ersten Klasse eine zwei-plus-zwei-Bestuhlung realisieren zu können. Voraussetzung dafür ist jedoch eine größere Wagenbreite.

Diese größere Wagenbreite bringt zur Einhaltung des Lichtraumprofils mit sich, dass lediglich sehr kurze Wagen einsetzbar sind. Dies wiederum hat zur Folge, dass über eine Zuglänge mehr Fahrwerke, mehr Wagenübergänge usw. benötigt werden, was für beispielsweise die Kosten pro Sitzplatz (Investition, Wartung, ... ) einen erheblichen Nachteil darstellt.

Ausgehend hiervon liegt der Erfindung die Aufgabe zugrunde, ein Schienenfahrzeug zur Personenbeförderung der eingangs genannten Art derart weiterzuentwickeln, dass unter Einhaltung des vorgegebenen Lichtraumprofils eine größere Wagenbreite und damit eine Erhöhung der Sitzkapazität realisierbar ist.

Diese Aufgabe wird gelöst durch ein Schienenfahrzeug mit den Merkmalen des Anspruchs 1.

Danach zeichnet sich das eingangs genannte Schienenfahrzeug dadurch aus, dass der Mittelwagen in seiner Längsrichtung in zwei gekoppelte Wagenkastenteile aufgeteilt ist, deren einander zugewandte Enden auf einem ihnen gemeinsamen Fahrwerk mit einer einzigen Spurführungseinheit und deren einander abgewandte Enden jeweils auf einem Fahrwerk mit wenigstens zwei Spurführungseinheiten abgestützt sind, das Schienenfahrzeug als Triebzug ausgelegt ist und die an den einander abgewandten Enden der Wagenkastenteile des Mittelwagens angeordneten Fahrwerke wenigstens teilweise angetrieben sind.

Durch die Aufteilung der Mittelwagen in zwei Wagenkastenteile, die auf einem gemeinsamen Fahrwerk abgestützt sind, lässt sich für das Schienenfahrzeug insgesamt ein vorgegebenes Lichtraumprofil auch mit einer vergrößerten Wagenkastenbreite einhalten. Damit steht im Fahrgastinnenraum des Schienenfahrzeugs grundsätzlich mehr Platz zur Unterbringung von Fahrgastsitzen zur Verfügung.

Die Spurführungseinheiten der Fahrwerke sind bevorzugt als Radsätze ausgebildet, wie es insbesondere auch bei Hochgeschwindigkeits- und Fernverkehrszügen üblich ist. Vorteilhafterweise entsprechen die Wagenkastenteile in ihrer Länge jeweils einer Hälfte des Mittelwagens. Diese hälftige Aufteilung des Mittelwagens in die zwei Wagenkastenteile ermöglicht die beste Einhaltung des vorgegebenen Lichtraumprofils.

Bei dem gemeinsamen Fahrwerk des Mittelwagens, auf dem die einander zugewandten Enden der Wagenkastenteile abgestützt sind, kann es sich um ein nicht angetriebenes Fahrwerk handeln.

Grundsätzlich kann das Schienenfahrzeug mehrteilig ausgebildet sein. Es ist vorgesehen, dass das Schienenfahrzeug als Triebzug konzipiert ist und die an den einander abgewandten Enden der Wagenkastenteile des Mittelwagens angeordneten Fahrwerke hinsichtlich ihrer Radsätze wenigstens teilweise angetrieben sind. Es ist auch möglich, dass beide Fahrwerke des Mittelwagens mit zwei Spurführungseinheiten angetrieben sind.

Zur Ausbildung eines 200 m langen Zuges ist es vorgesehen, dass die Endwagen eine Länge von 28 bis 30 m und die Wagenkastenhälften des Mittelwagens jeweils eine Länge von 16,5 bis 18,5 m aufweisen, wobei ein Drehmittenabstand der Fahrwerke des Mittelwagens zwischen 12 und 14 m beträgt. Bei Einhaltung dieser Bemessungen, kann der 200m-Zug aus zwei Endwagen und vier Mittelwagen der oben angegebenen Art aufgebaut sein. Bei dieser Ausführung ergibt es sich, dass über die vier Mittelwagen, die etwa 140 m der Gesamtzuglänge ausmachen, eine Wagenkastenbreite von beispielsweise 3200 mm realisiert werden kann, was eine Bestuhlung von zwei plus drei in der zweiten Klasse und zwei plus zwei in der ersten Klasse ermöglicht. Anstatt zehn konventioneller Zweiachsfahrwerke werden nur noch acht benötigt; hinzu kommen noch vier Einachsfahrwerke für die vier vorgesehenen Mittelwagen, so dass die Anzahl der Radsätze konstant bleibt. Außerdem erhält das Schienenfahrzeug nur noch fünf konventionelle Wagenübergänge, die zwischen einem Endwagen und einem Mittelwagen oder zwischen zwei Mittelwagen liegen, und vier Wagenübergänge, die jeweils zwischen Wagenkastenhälften der Mittelwagen liegen, mit reduzierter Beweglichkeit genüber den konventionellen Wagenübergängen.

Es ist zu erwarten, dass die Wagenkastenhälften aufgrund einer geringeren Stützweite leichter gebaut werden können, womit das Gewicht des Innenausbaus und der Zuladung zumindest teilweise ausgeglichen werden kann. Aufgrund der Möglichkeit, auch die mit zwei Spurführungseinheiten ausgestatteten, außen liegenden Fahrwerke der Mittelwagen anzutreiben, ist eine höhere Flexibilität bei der Wahl der Antriebsausrüstung gegeben.

Bevorzugt ist/sind der Wagenkasten/die Wagenkästen des/der Mittelwagen ca. 0,5 m breiter als die Wagenkästen der Endwagen.

Wagenübergänge zwischen den beiden Wagenkastenhälften eines Mittelwagens können kürzer sein als der Wagenübergang zwischen einem der Endwagen und einem Mittelwagen (oder zwei benachbarten Mittelwagen), was für die nutzbare Länge des Fahrgastbereiches (z.B. für die Anordnung von Sitzen) vorteilhaft ist.

Vorteilhafter Weise kann eine maximale Wagenkastenbreite der Mittelwagen größer als eine maximale Wagenkastenbreite der Endwagen sein. Dabei wird die maximale Bereite bei Wagenkästen mit geraden Seitenwänden durch die dann über die Länge des Wagenkastens gleich bleibende Breite bestimmt. Bei endseitig eingezogenen Wagenkästen wird die maximale Wagenkastenbreite durch einen von den Einzügen entfernt gelegenen mittleren Längsabschnitt des betreffenden Wagenkastens definiert.

Ausführungsbeispiele der Erfindung werden nachfolgend unter Bezugnahme auf die Zeichnungen noch näher erläutert. Es zeigen:
- Figur 1: eine schematische Seitenansicht eines mehrteiligen Schienenfahrzeugs,
- Figur 2: eine schematische Draufsicht eines Längsabschnitts des Schienenfahrzeugs von Figur 1 in einer ersten Ausführungsform und
- Figur 3: eine schematische Draufsicht eines Längsabschnitts des Schienenfahrzeugs von Figur 1 in einer zweiten Ausführungsform.

Figur 1 zeigt ein mehrteiliges Schienenfahrzeug, das als Fernverkehrszug ausgelegt ist. Das Schienenfahrzeug umfasst zwei baugleiche Endwagen 1, die jeweils mit endständigen Fahrwerken 2 ausgestattet sind, die jeweils zwei Radsätze als Spurführungseinheiten aufweisen. Des Weiteren umfasst das Schienenfahrzeug zwei wenigstens in ihren allgemeinen Abmessungen und in der Auslegung/Anordnung ihrer Fahrwerke baugleiche Mittelwagen 3, die jeweils in ihrer Längsrichtung hälftig unterteilt sind, und zwar in die Wagenkastenhälften 3.1, 3.2.

Die einander zugewandten Enden der Wagenkastenhälften 3.1, 3.2 sind jeweils auf einem gemeinsamen Fahrwerk 4 abgestützt, das einen einzelnen Radsatz aufweist. Zudem weisen die Mittelwagen 3 an ihren jeweiligen äußeren Enden Fahrwerke 5 auf, die mit zwei Radsätzen ausgestattet sind. Bei Bedarf können die Fahrwerke 5 auch mit wenigstens einem weiteren Radsatz ausgestattet sein.

Zum Antrieb des Schienenfahrzeugs sind die Fahrwerke 2 der Endwagen 1 als Triebdrehgestelle ausgebildet. Die Fahrwerke 5 der Mittelwagen können je nach Bedarf als Trieb- oder Laufdrehgestell ausgebildet sein. Demgegenüber sind die Fahrwerke 4 zwischen den aneinander angrenzenden Wagenkastenhälften 3.1, 3.2 der Mittelwagen 3 nicht angetrieben.

Figur 2 zeigt nun einen Längsabschnitt des in Figur 1 dargestellten Schienenfahrzeugs, und zwar von etwa der Mitte des in Fig. 1 links gezeigten Endwagens 1 aus bis zum Ende des sich an den Endwagen 1 in Figur 1 anschließenden Mittelwagens 3. Es ist ersichtlich, dass die Breite des Wagenkastens des Endwagens 1 geringer ist als die diejenige der Mittelwagen 3. Dies gestattet es, für die Mittelwagen 3, für eine Bestuhlung der zweiten Klasse eine zwei-plus-drei-Bestuhlung zu verwirklichen, während in einer ersten Klasse eine zwei-plus-zwei-Bestuhlung ermöglicht wird.

Wie in Figur 2 veranschaulicht ist, sind einander zugewandte Wagenenden des Endwagens 1 und des Mittelwagens 3 eingezogen ausgeführt, um strömungsgünstige Verhältnisse am Wagenübergang zwischen dem Endwagen 1 und dem Mittelwagen 3 zu schaffen sowie ein vorgegebenes Lichtraumprofil für das Schienenfahrzeug einzuhalten. Bei der Ausführungsform nach Figur 2 kann sich an den dargestellten Mittelwagen 3 an seiner in Figur 2 freien Seite ein weiterer Endwagen 1 anschließen.

Das Ausführungsbeispiel nach Figur 3 unterscheidet sich von demjenigen nach Figur 2 allein dadurch, dass sich an dem von dem Endwagen entfernt gelegenen Ende des Mittelwagens 3 unmittelbar ein weiterer baugleicher Mittelwagen 3 anschließen kann. Aus diesem Grunde kann an einem Wagenübergang, der sich zwischen den beiden Mittelwagen 3 ergibt, auf Einzüge der betreffenden Wagenkästen verzichtet werden.

Zur Ausbildung eines 200 m langen Zuges kann das in Figur 1 veranschaulichte Schienenfahrzeug um zwei weitere, hinsichtlich ihrer Abmessungen und Spurführungseinheiten baugleiche Mittelwagen 3 ergänzt werden. Es ergibt sich dann ein Hochgeschwindigkeitszug mit den zwei Endwagen 1, die eine Länge von 28,9 m annehmen können, vier Mittelwagen 3, deren Wagenkastenhälften 3.1, 3.2 eine Länge von ca. 17,3 m aufweisen können, wobei Wagenübergänge 6 zwischen den Endwagen 1 und den angrenzenden Mittelwagen 3 sowie zwischen benachbarten Mittelwagen 3 ca. 1 m betragen, während Wagenübergänge 7 zwischen den Wagenkastenhälften 3.1, 3.2 desselben Mittelwagens 3 ca. 0,5 m lang sind. Ein Drehmittenabstand der Fahrwerke 4, 5 des Mittelwagens 3 beträgt untereinander, d. h. von dem Fahrwerk 4 aus bis zum jeweiligen Fahrwerk 5, 13 m.

Für den sich ergebenden 200m-Zug ergibt sich daher für eine Zuglänge von ca. 140 m (Längsabschnitt der vier Mittelwagen) eine gegenüber dem Endwagen 1 eine um ca. 0,5 m erhöhte Wagenkastenbreite, welche wiederum eine jeweilige Bestuhlung für die erste bzw. zweite Klasse von zwei-plus-zwei bzw. zwei-plus-drei gestattet.

Es ist hervor zu heben, dass die Anzahl der Mittelwagen 3 je nach gewünschter Beförderungskapazität des Schienenfahrzeugs für Fahrgäste variiert werden kann. Auch ein Schienenfahrzeug, dass lediglich die zwei Endwagen 1 und nur einen Mittelwagen 3 aufweist, zeichnet sich durch eine erhöhte Sitzkapazität aus.

## Patentansprüche

1. Schienenfahrzeug zur Personenbeförderung mit wenigstens zwei angetriebenen Endwagen (1), die jeweils auf zwei endständigen Fahrwerken (2) abgestützt sind, und mit wenigstens einem zwischen den Endwagen (1) angeordneten Mittelwagen, **dadurch gekennzeichnet, dass**
der Mittelwagen (3) in seiner Längsrichtung in zwei gekoppelte Wagenkastenteile (3.1, 3.2) aufgeteilt ist, deren einander zugewandte Enden auf einem ihnen gemeinsamen Fahrwerk (4) mit einer einzigen Spurführungseinheit und deren einander abgewandte Enden jeweils auf einem Fahrwerk (5) mit wenigstens zwei Spurführungseinheiten abgestützt sind, das Schienenfahrzeug als Triebzug ausgelegt ist und die an den einander abgewandten Enden der Wagenkastenteile (3.1, 3.2) des Mittelwagens (3) angeordneten Fahrwerke (5) wenigstens teilweise angetrieben sind.

2. Schienenfahrzeug nach Anspruch 1,
**dadurch gekennzeichnet, dass**
die Spurführungseinheiten der Fahrwerke (2, 4, 5) als Radsätze ausgebildet sind.

3. Schienenfahrzeug nach Anspruch 1 oder 2,
**dadurch gekennzeichnet, dass**
die Wagenkastenteile (3.1, 3.2) in ihrer Länge jeweils einer Hälfte des Mittelwagens (3) entsprechen.

4. Schienenfahrzeug nach einem der Ansprüche 1 bis 3,
**dadurch gekennzeichnet, dass**
das gemeinsame Fahrwerk (4) des Mittelwagens (3) nicht angetrieben ist.

5. Schienenfahrzeug nach einem der Ansprüche 1 bis 4,
**dadurch gekennzeichnet, dass**
die Endwagen (1) eine Länge von 28 bis 30 m und die Wagenkastenhälften (3.1, 3.2) des Mittelwagens (3) jeweils eine Länge von 16,5 bis 18,5 m aufweisen, wobei ein Drehmittenabstand der Fahrwerke (4, 5) des Mittelwagens (3) zwischen 12 und 14 m beträgt.

6. Schienenfahrzeug nach Anspruch 5,
**dadurch gekennzeichnet, dass**
es eine Länge von 200 m aufweist und aus den zwei Endwagen (1), dem Mittelwagen (3) und weiteren drei mit dem Mittelwagen (3) hinsichtlich seiner Abmessungen und Fahrwerke baugleichen Mittelwagen (3) aufgebaut ist.

7. Schienenfahrzeug nach einem der Ansprüche 1 bis 6,
**dadurch gekennzeichnet, dass**
Wagenübergänge zwischen einem der Endwagen (1) und einem Mittelwagen (3) eine größere Länge aufweisen als Wagenübergänge zwischen den zwei Wagenkastenhälften(3.1, 3.2) desselben Mittelwagens (3).

8. Schienenfahrzeug nach einem der Ansprüche 1 bis 7,
**dadurch gekennzeichnet, dass**
maximale Wagenkastenbreiten der Endwagen (1) kleiner als maximale Wagenkastenbreiten der Mittelwagen (3) sind.

## Claims

1. Rail vehicle for passenger transport with at least two driven end cars (1) which are supported in each case on two terminal bogies (2), and with at least one middle car arranged between the end cars (1),
**characterized in that**
the middle car (3) is split in its longitudinal direction into two coupled car body parts (3.1, 3.2), the mutually facing ends of which are supported on a bogie (4) which is common to them with a single track guidance unit and the mutually remote ends of which are supported in each case on a bogie (5) with at least two track guidance units, the rail vehicle is designed as a multiple unit, and the bogies (5) which are arranged at the mutually remote ends of the car body parts (3.1, 3.2) of the middle car (3) are driven at least partially.

2. Rail vehicle according to Claim 1,
**characterized in that**
the track guidance units of the bogies (2, 4, 5) are configured as wheelsets.

3. Rail vehicle according to Claim 1 or 2,
**characterized in that**
the length of the car body parts (3.1, 3.2) corresponds in each case to half the middle car (3).

4. Rail vehicle according to one of Claims 1 to 3,
**characterized in that**
the common bogie (4) of the middle car (3) is not driven.

5. Rail vehicle according to one of Claims 1 to 4,
**characterized in that**
the end cars (1) have a length of from 28 to 30 m, and the car body halves (3.1, 3.2) of the middle car (3) in each case have a length of from 16.5 to 18.5 m, a bogie centre-to-centre spacing of the bogies (4, 5) of the middle car (3) being between 12 and 14 m.

6. Rail vehicle according to Claim 5,
**characterized in that**
it has a length of 200 m and is constructed from the two end cars (1), the middle car (3) and three further middle cars (3) which are structurally identical to the middle car (3) with regard to its dimensions and bogies.

7. Rail vehicle according to one of Claims 1 to 6,
**characterized in that**
gangway connections between one of the end cars (1) and a middle car (3) have a greater length than gangway connections between the two car body halves (3.1, 3.2) of the same middle car (3).

8. Rail vehicle according to one of Claims 1 to 7,
**characterized in that**
maximum car body widths of the end cars (1) are smaller than maximum car body widths of the middle cars (3).

## Revendications

1. Véhicule automobile de transport de voyageurs, comprenant au moins deux voitures (1) d'extrémité entraînées, qui chacune sont appuyées sur deux trains de roulement (2) aux extrémités, et comprenant au moins une voiture intermédiaire, disposée entre les voitures (1) d'extrémité,
**caractérisé en ce que**
la voiture (3) intermédiaire est subdivisée dans sa direction longitudinale en deux parties (3.1, 3.2) de caisse de voiture accouplées, dont les extrémités tournées l'une vers l'autre sont appuyées sur un train de roulement (4), qui leur est commun, par une unité unique de dispositif de guidage, et dont les extrémités, qui ne sont pas tournées l'une vers l'autre sont appuyées chacune sur un train de roulement (5) par au moins deux unités de dispositif de guidage, le véhicule ferroviaire est constitué en tant que rame automotrice et les trains de roulement (5), disposés aux extrémités, qui ne sont pas tournées l'une vers l'autre, des parties (3.1, 3.2) de caisse de la voiture (3) intermédiaire sont entraînées au moins en partie.

2. Véhicule ferroviaire suivant la revendication 1,
**caractérisé en ce que**
les unités de dispositif de guidage des trains de roulement (2, 4, 5) sont constituées sous la forme de paires de roues.

3. Véhicule ferroviaire suivant la revendication 1 ou 2,
**caractérisé en ce que**
les parties (3.1, 3.2) de caisse se correspondent dans leur longueur chacune à une moitié de la voiture (3) intermédiaire.

4. Véhicule ferroviaire suivant la revendication 1 à 3,
**caractérisé en ce que**
le train de roulement (4) commun de la voiture (3) intermédiaire n'est pas entraîné.

5. Véhicule ferroviaire suivant la revendication 1 à 4,
**caractérisé en ce que**
les voitures (1) d'extrémité ont une longueur de 28 à 30 m et les moitiés (3.1, 3.2) de la voiture (3) intermédiaire ont chacune une longueur de 16,5 à 18,5 m, une distance entre le centre de rotation des trains de roulement (4, 5) de la voiture (3) médiane étant comprise entre 12 et 14 m.

6. Véhicule ferroviaire suivant la revendication 5,
**caractérisé en ce qu'**
il a une longueur de 200 m et est constitué des deux voitures (1) d'extrémité de la voiture (3) intermédiaire et de trois autres voitures (3) intermédiaires de même construction que la voiture (3) intermédiaire en ce qui concerne ses dimensions et ses trains de roulement.

7. Véhicule ferroviaire suivant la revendication 1 à 6,
**caractérisé en ce que**
des intercirculations entre l'une des voitures (1) d'extrémité et une voiture (3) intermédiaire ont une longueur plus grande que des intercirculations entre les deux moitiés (3.1, 3.2) de caisse de la même voiture (3) intermédiaire.

8. Véhicule ferroviaire suivant la revendication 1 à 7,
**caractérisé en ce que**
des largeurs de caisse maximum des voitures (1) d'extrémité sont plus petites que des largeurs de caisse maximum des voitures (3) intermédiaires.
